# EUROPÄISCHE PATENTSCHRIFT

(11) **EP 0 318 802 B1**
(45) Veröffentlichungstag und Bekanntmachung des Hinweises auf die Patenterteilung: **10.07.1991**
(21) Anmeldenummer: 88119391.6
(22) Anmeldetag: 22.11.1988
(51) Int. Cl.: D03D 47/30, D03D 47/38

(54) **Schusseintragvorrichtung für pneumatische Webmaschinen mit wenigstens zwei zu einem Bündel zusammengefassten Blasdüsen**
Weft insertion device for pneumatic looms with at least two bundled nozzles
Système d'insertion de la trame pour machines à tisser pneumatiques avec au moins deux tuyères réunies en faisceau

(30) Priorität: 01.12.1987 DE 3740666
(43) Veröffentlichungstag der Anmeldung: 07.06.1989
(73) Patentinhaber: LINDAUER DORNIER GESELLSCHAFT M.B.H, D-88131 Lindau (DE)
(72) Erfinder: Wahhoud, Adnan, Dr.-Ing., D-8990 Lindau/B (DE); Riezler, Rudolf, D-8993 Nonnenhorn (DE)

(56) Entgegenhaltungen:
- EP-A- 0 229 588
- CH-A- 637 706
- DE-A- 3 003 277
- DE-A- 3 415 052

## Beschreibung

Die Erfindung betrifft eine Schußeintragvorrichtung für pneumatische Webmaschinen mit wenigstens zwei zu einem Bündel zusammengefaßten Blasdüsen nach dem Oberbegriff des Anspruches 1.

Bei pneumatischen Webmaschinen ist für mehrfarbiges Weben für jede einzelne Farbe oder für jeden besonderen Schußfaden eine eigene Schußeintragdüse vorgesehen. Meist sind die Eintragdüsen für die verschiedenen Farben zu einem Bündel zusammengefaßt. Dabei ist vorgesehen, daß die Mischrohre der einzelnen Düsen alle in einem gleichen Abstand vom Webfach enden.

Bei pneumatischen Webmaschinen werden außerdem üblicherweise Vorrichtungen eingesetzt, um Führungskanäle für den Schußfaden zu bilden. Hierzu wird z.B. ein Webblatt mit profilierten Rietzähnen versehen, wobei der Führungskanal zwischen einer Reihe oben und einer Reihe unten vorspringender Profilnasen des Webblattes gebildet wird. Der zur Verfügung stehende Querschnitt der Führungskanäle ist verhältnismäßig gering, um einerseits eine saubere Führung des einzutragenden Schußfadens zu erreichen, und um andererseits den Verbrauch von Eintragsmedium geringzuhalten. Dabei soll der Schußfaden stets an der günstigsten und vor allen Dingen an gleichbleibender Stelle im Webfach bzw. im Führungskanal verlaufen. Bei mehrfarbig arbeitenden Webmaschinen, bei denen mehrere Eintragdüsen gebündelt vorgesehen sind, ist aber diese Forderung nicht ohne weiteres zu erfüllen. Aus diesem Grunde wurden die Düsen verschiebbar oder revolverartig drehbar angeordnet, sodaß die dem ausgewählten Schußfaden zugeordnete Haupteintragdüse in die günstigste Position gebracht und gegen die vorher dort befindliche Düse ausgetauscht wird. Diese Lösung erfordert aber einen komplizierten und aufwendigen Aufbau, der empfindlich und störanfällig ist. Selbst wenn nur wenige Einzeldüsen zu einem kompakten Bündel zusammengefaßt sind, reicht oft der zur Verfügung stehende Querschnitt des Führungskanals nicht aus, um das Bündel der Düsen ortsfest zu belassen, denn die von den einzelnen Düsen ausgehenden Strömungen verlaufen an unterschiedlichen und teilweise weniger günstigen Stellen im Führungskanal. Vielfach prallt das Fadenende beim Schußeintrag auf die Kanten am Rand des Führungskanals. Dadurch geht zumindest viel kinetische Energie verloren, sodaß die Fadengeschwindigkeit beeinträchtigt und die Schußeintragzeit verlängert wird. Außerdem kann ein Stau des Fadens mit all seinen nachteiligen Folgen, z.B. Schlingenbildung auftreten. Es ist auf diese Weise nicht möglich, mit mehreren fest angeordneten Schußeintragdüsen den jeweils ausgewählten Schußfaden sicher in den Führungskanal einzubringen und dort an die günstigste Stelle zu bringen.

Es ist eine Reihe von Anordnungen bekannt, bei denen die gegenseitige Lage der Blasdüsen im Bündel festgehalten wird und eine Beeinflussung der Richtung der aus der Düse austretenden Strömung vorgesehen ist. So beschreibt z.B. die EP-Patentanmeldung 1 84 435 eine Anordnung für den Schußeintrag bei mehrfarbigem Weben. Dort ist ein Bündel von ortsfest stehenden Schußfadeneintragdüsen für die verschiedenen Farben vorgesehen, wobei im Zentrum dieses Bündels ein Strömungskörper angeordnet ist, dessen längliche Form in Strömungsrichtung gesehen erst zunehmenden und dann abnehmenden Querschnitt aufweist. Beim Austritt des Strömungsmittels aus einer Düse bildet sich am Strömungskörper eine Strömung aus, die etwa der Form des Körpers folgt und damit auch den Schußfaden ablenkt und etwa in die durch das Zentrum des Bündels verlaufende Achse bringt. Somit soll ein einzutragender Schußfaden immer in die gleiche Position innerhalb des Führungskanals bzw. innerhalb des Webfaches gelangen, unabhängig davon, von welcher Düse des Bündels er eingetragen wird. Dabei kann der Querschnitt des Führungskanals verhältnismäßig eng bleiben. Als nachteilig ergibt sich bei dieser Anordnung der Umstand, daß das Maß der Strömungsablenkung abhängig ist von der Strömungsgeschwindigkeit und somit vom zur Verfügung stehenden Druck des Strömungsmittels. Der Strömungskörper muß verhältnismäßig groß sein, jedoch ist der erzielte Effekt nicht so stark, daß die erforderlichen Ablenkwinkel für den Schußfaden bei mehrfarbigem Weben mit einem größeren Bündel von Düsen erreicht werden. Die Form des zentralen Strömungskörpers spielt dabei eine maßgebliche Rolle und verschiedenartige Fäden reagieren in ihrem Verlauf in unterschiedlichem Ausmaß.

Eine weitere Anordnung ist aus der DE-OS 34 15 052 bekannt. Um von mehreren zu einem Bündel zusammengefaßten Blasdüsen aus den einzutragenden Faden sauber in einen Führungskanal am Riet zu bringen, ist hier eine besondere Vorrichtung vorgesehen. Das Bündel der Blasdüsen ist an der Weblade befestigt und wird mit ihr verschwenkt. Die gegenseitige Lage der einzelnen Düsen im Bündel bleibt unverändert. Der Führungskanal wird durch eine obere und eine untere Reihe von vorspringenden Nasen an den Rietzähnen des Webblattes gebildet. Die besondere, als Ausrichtungshilfe bezeichnete, Vorrichtung ist zwischen dem Führungskanal des Rietes und den Blasdüsen angeordnet. Sie besteht aus einem Körper mit trichterförmiger Bohrung, deren den Blasdüsen zugewandte Trichteröffnung im Durchmesser mindestens gleich dem Gesamtdurchmesser des Blasdüsenbündels ist und dessen zum Führungskanal hin gerichtete Austrittsöffnung im Durchmesser etwa der Querschnittsbreite des U-förmigen Führungskanals entspricht. Blasdüse und Ausrichtungshilfe sind auf dem Rietbalken befestigt und werden also zusammen mit dem Webblatt verschwenkt. Durch die Ausrichtungshilfe wird für sämtliche Blasdüsen des Bündels der Fadeneintritt in den Führungskanal zentriert. Nach dem Eintragen des jeweiligen Fadens erfolgt das Abschneiden des Schußfadens im Moment des Blattanschlages zwischen dem Riet und der Ausrichtungshilfe oder zwischen dem Ende der Blasdüsen und der Ausrichtungshilfe. Daher muß zumindest auf einer Seite der Ausrichtungshilfe ein gewisser Abstand zum anschließenden Bauteil, sei es Blasdüse oder Riet, vorhanden sein, um Raum zu schaffen für das den Schußfaden schneidende und eventuell klemmende Bauelement. Der Nachteil dieser Anordnung besteht darin, daß der Schußfadenabfall wegen der zusätzlichen Abstände sich vergrößert.

Wird andererseits, wie in der DE-OS noch erwähnt ist, das Bündel der Blasdüsen ortsfest angeordnet und nur die Ausrichtungshilfe zusammen mit dem Riet verschwenkt, so kann ein Schußeintrag nur dann erfolgen, wenn Blasdüsen, trichterförmige Ausrichtungshilfe und Führungskanal fluchtend ausgerichtet sind. Die für den Schußeintrag zur Verfügung stehende Zeit wird dabei stark verkürzt.

Aufgabe der Erfindung ist es, diese Nachteile zu vermeiden und längere Schußeintragzeiten pro Maschinenumdrehung zu erhalten, sowie den Schußfadenabfall auf ein Mindestmaß zu begrenzen. Zur Lösung dieser Aufgabe dienen die im Patentanspruch 1 angegebenen kennzeichnenden Merkmale der Erfindung. Als Blasdüsen werden dabei die Haupteintragdüsen, d.h. alle den Svhußfaden außerhalb des Webfaches erfassenden und in das Webfach hinein transportierenden Düsen verschiedenster Bauart bezeichnet. Die Erfindung ist bei allen derartigen Blasdüsen einsetzbar, unabhängig davon, ob für den Weitertransport des Schußfadens noch weitere entlang dem Webfach angeordnete sogenannte Stafettendüsen vorgesehen sind oder nicht.

Es besteht zwar die Möglichkeit, die oben erwähnten Abstände zwischen Blasdüsen, Ausrichtungshilfe und Führungskanal zu verringern und diese drei Bauteile eng aneinander anzuordnen, jedoch würde bei der Anschlagbewegung des Rietes die Ausrichtungshilfe in den Bereich der Schußfadenschere bzw. -klemme gelangen und dort Beschädigungen hervorrufen. Dies könnte dadurch verhindert werden, daß die Ausrichtungshilfe nicht die gesamte Schwenkbewegung des Rietes mitmacht, sondern die Bewegung der Ausrichtungshilfe vorher aufgefangen wird. Dieser Vorschlag würde aber einen erheblichen und kostspieligen technischen Aufwand erfordern, der außerdem noch sehr störanfällig wäre.

Demgegenüber weist die Erfindung den Vorteil auf, daß nicht nur durch die Vermeidung von Abständen seitlich von der Ausrichtungshilfe der Schußfadenabfall verringert wird, sondern daß auch jegliche Beschädigung der Schußfadenschere mit Sicherheit verhindert wird. Durch die Ausbildung der trichterförmigen Bohrung der Ausrichtungshilfe als länglicher Schlitz ist es trotz ortsfester Anordnung der Ausrichtungshilfe möglich, den Schußfadeneintrag auch noch zu einem Teil während der Verschwenkbewegung des Rietes durchzuführen. Es wird dadurch ein erheblicher Gewinn an der für den Schußeintrag zur Verfügung stehenden Zeit erreicht und der hierfür zur Verfügung stehende Maschinendrehwinkel erheblich vergrößert. Dadurch, daß der Schlitz der Ausrichtungshilfe zur Anschlagseite hin offen ist, kann der eingetragene Schußfaden ohne Schwierigkeiten angeschlagen werden. Vorteilhafterweise kann auch noch ein Fadenführungsbügel vorgesehen werden, der von der Ausrichtungshilfe bis zur Schußfadenschere reicht und den Faden sicher zur Schnittstelle bzw. zum Anschlagpunkt führt. Die Tiefe der Bohrung in der Ausrichtungshilfe, d.h. die Dicke des Körpers dieser Vorrichtung kann verringert werden, wenn ein Teil der trichterförmigen Öffnung in den Beginn des Führungskanals selbst gelegt wird und der Anfang des Führungskanals eine entsprechende trichterartige Aufweitung erfährt. Vorteilhafterweise wird der trichterartig geformte Teil des Führungskanals vom eigentlichen Riet herausgenommen und die betreffenden Rietzähne zu einem getrennten, unmittelbar an den Körper der Ausrichtungshilfe anschließenden Hilfsriet zusammengefaßt.

Ein Ausführungsbeispiel der Erfindung sei nachstehend anhand der Zeichnung erläutert. Es zeigen:

- Fig. 1: einen Ausschnitt aus einem Riet mit davorliegenden Schußeintragdüsen und mit einer Ausrichtungshilfe in perspektivischer Ansicht,
- Fig. 2: eine vereinfachte Darstellung der Fig.1 von vorne gesehen,
- Fig. 3: eine vereinfachte Darstellung eines Rietes mit Ausrichtungshilfe von der Seite gesehen,
- Fig. 4: eine Abwandlung der Fig. 3,
- Fig. 5: eine Abwandlung der Fig. 2 und
- Fig. 6: eine vereinfachte Darstellung eines Rietes von der Seite her gesehen.

Zunächst sei der allgemeine Aufbau der erfindungsgemäßen Anordnung anhand der Fig. 1 erläutert. Die wesentlichen Teile der Erfindung sind in perspektivischer Darstellung gezeigt. Im rechten Teil der Fig. 1 ist ein Riet 3 ausschnittweise dargestellt, das aus profilierten Rietzähnen 11 besteht. Die Rietzähne 11 weisen in an sich bekannter Weise vorspringende Nasen auf, die zwischen sich einen Führungskanal 4 für den einzutragenden Schußfaden bilden. Vor dem Riet 3 sind noch die Enden von Stafettendüsen 5 angedeutet, die den Schußfaden im Führungskanal 4 weitertransportieren und stützen sollen. Die Anordnung der Stafettendüsen 5 ist jedoch für die Erfindung nicht von wesentlicher Bedeutung und braucht daher nicht weiter beschrieben zu werden. Die Lage des Webfaches ist durch ein Kettfadenpaar 6, das von den Rietzähnen 11 geführt ist, angedeutet. Im linken Teil der Figur ist in Verlängerung des Führungskanales 4 ein Bündel von Blasdüsen 1 eingezeichnet. Es ist hier ein Bündel von vier Blasdüsen angenommen, von denen in der perspektivischen Ansicht drei zu erkennen sind. Die Weite des Führungskanales 4 ist geringer als der Durchmesser des Blasdüsenbündels 1. Unter der Bezeichnung Blasdüsen sollen hier alle Arten von Schußeintragdüsen verstanden werden, die als Hauptdüsen außerhalb des Webfaches angeordnet sind und den Schußfaden in den Führungskanal eintragen. Durch zwei Doppelpfeile A ist die Anschlagbewegung des Rietes dargestellt und zugleich auch aufgezeigt, daß das Bündel der Blasdüsen 1 gemeinsam mit dem Riet die Anschlagbewegung durchführt. Das Ende der Anschlagbewegung A liegt, wie aus dem rechten unteren Teil der Figur zu ersehen ist, an der Anschlagkante des fertigen Gewebes 7.

Am linken Rand des Gewebes 7 ist eine Schere 8 angeordnet, deren Steuerung nicht aufgezeigt und beschrieben ist, da sie von an sich bekannter Art ist. Die Schere 8 befindet sich dicht am seitlichen Rand des Gewebes 7, um möglichst wenig Schußfadenabfall zu erzeugen. Der Abstand zwischen dem Ende der Blasdüsen 1 und dem Beginn des Rietes 3 in seiner Ruhelage wird durch eine blockartige Ausrichtungshilfe 2 ausgefüllt. Die Ausrichtungshilfe 2 schließt dabei dicht an die beiden genannten Bauteile Blasdüsen einerseits und Riet andererseits an. Ferner ist, wie die Fig. 1 deutlich zeigt, die Ausrichtungshilfe 2 ortsfest angeordnet. Wie bei bisher bekannten Ausrichtungshilfen ist der Block der Ausrichtungshilfe 2 mit einer trichterförmigen Öffnung versehen, die vom Ende der Blasdüsen 1 bis zum Führungskanal 4 verläuft. Die Weite der Öffnung entspricht im wesentlichen dem Durchmesser des Bündels der Blasdüsen 1 und verengt sich auf der gegenüberliegenden Seite des Blockes etwa auf den Durchmesser des Führungskanales 4. Im Gegensatz zu den bisher bekannten Anordnungen ist die Öffnung der Ausrichtungshilfe 2 hier jedoch als Schlitz 2c ausgebildet, der sich in Richtung zur Schußfadenschere 8 hin erstreckt. Die Länge des Schlitzes entspricht im wesentlichen dem Weg, den das Riet 3 bzw. der Führungskanal 4 bei seiner Anschlagbewegung während des eigentlichen Schußeintrages überstreicht. Der Schlitz 2c ist zur Schere 8 hin offen. Die Öffnung ist mit 2d bezeichnet und durch sie kann der Schußfaden beim Anschlagen aus der Ausrichtungshilfe austreten und in die Schere 8 eingelegt werden.

Wegen des langen Schlitzes 2c ist nicht nur während des Stillstandes des Rietes 3 in seiner Ruhelage ein Schußeintrag möglich, sondern die für den Schußeintrag zur Verfügung stehende Zeit verlängert sich auch noch um das Maß, in dem das Riet 3 bei einem Teil seiner Vorwärts- und seiner Rückwärtsbewegung den Schlitz 2c überstreicht. Da die Ausrichtungshilfe 2 ortsfest angeordnet ist, erfolgt keine Beschädigung oder Behinderung an der Schußfadenschere 8.

Die Fig. 1 zeigt noch eine Weiterbildung der Erfindung, indem am Block der Ausrichtungshilfe 2 als Verlängerung noch ein Fadenführungsbügel 9 vorgesehen ist, der bis zur Schußfadenschere 8 führt und die Schere oder Teile davon tragen kann. In Fig. 1 ist nur im oberen Teil der Ausrichtungshilfe 2 ein Fadenführungsbügel 9 eingezeichnet, jedoch kann ein solcher Bügel auch im unteren Teil vorgesehen werden. Durch den Fadenführungsbügel 9 wird ein Herausspringen des eingetragenen Fadens, wie es z.B. beim Schneiden von spröden Garnen vorkommen kann, verhindert.

In der Fig. 2 ist eine vereinfachte Ansicht von vorne, d.h. von der Anschlagkante her, eingezeichnet. In dieser Ansicht sind wieder zwei Rohre eines Bündels von Blasdüsen 1 erkennbar. In der Rohrachse der Düsen ist durch strichpunktierte Linien die Lage des jeweiligen Schußfadens angedeutet. An das Ende der Blasdüsen 1 anschließend ist im Schnitt der Block der Ausrichtungshilfe 2 dargestellt. Deutlich erkennbar ist seine trichterförmige Öffnung, die vom weiteren Teil 2a mit einer Weite von etwa dem Durchmesser des Bündels sich gegen das Riet 3 hin auf eine engere Austrittsöffnung 2b verengt, wobei diese Öffnung in ihrem Durchmesser etwa der Weite des Führungskanals 4 entspricht. Die Wirkungsweise der Ausrichtungshilfe ist hierbei deutlich zu erkennen. Durch einen einfachen Verbindungsstrich 10 ist noch eine mechanische Verbindung zwischen der nicht ausführlicher dargestellten Weblade, z.B. vom Rietbalken bis zum Bündel der Blasdüsen 1 angedeutet. Hierdurch soll gezeigt werden, daß Riet 3 und Blasdüsen 1 fest miteinander gekoppelt sind und gemeinsam die Anschlagbewegung A ausführen, wogegen die Ausrichtungshilfe 2 ortsfest verbleibt.

Die Fig. 3 zeigt ein Riet 3, das aus profilierten Rietzähnen 11 besteht. Die Rietzähne 11 weisen zwei vorspringende Nasen auf, zwischen denen der Fadenführungskanal 4 gebildet ist. Die Lage des Webfaches ist durch ein Kettfadenpaar 6 angedeutet und mit 7 ist das fertige Gewebe bezeichnet. Für das Riet 3 sind drei verschiedene Positionen eingezeichnet, und zwar ganz links die Ruhelage des Rietes 3 während der Hauptzeit des Schußfadeneintrages, leicht nach rechts in Richtung der Anschlagbewegung A verschwenkt eine Zwischenlage 3′ und ganz rechts die Endlage 3˝ in der Anschlagstellung an der Anschlagkante des Gewebes 7. Gestrichelt ist die ortsfeste Lage der Ausrichtungshilfe 2 mit ihrem Schlitz 2c eingezeichnet. Der Schlitz 2c ist nach rechts zur Anschlagkante hin (bzw. zur hier nicht eingezeichneten Schere hin) offen. Diese seitliche Öffnung ist mit 2d bezeichnet und ermöglicht den Austritt des Schußfadens und seine Übergabe an die Schere. Die Umfangskante der den Blasdüsen 1 zugewandten weiten Öffnung 2a am Eintritt des Fadens und die Umfangskante an der engeren Austrittsöffnung 2b sind deutlich erkennbar. Dabei entspricht die Weite 2b an der Austrittsöffnung im wesentlichen der Weite des Führungskanals 4. Infolge der schlitzförmigen Öffnung der Ausrichtungshilfe 2 kann der Schußfaden von den Blasdüsen 1 bzw. Haupteintragdüsen auch noch während eines Teiles der Schwenkbewegung des Rietes, und zwar zwischen den Positionen 3 und 3′, exakt geführt in den Führungskanal 4 und ins Webfach eingetragen werden. Die bei der Anschlagbewegung zwischen den Positionen 3 und 3′ des Rietes verstreichende Zeit, die auch der Zeit des Überstreichens des Schlitzes 2c entspricht, kann für den Schußeintrag gewonnen werden. D.h. die Tourenzahl der Maschine kann erhöht und die Wirtschaftlichkeit der Webmaschine verbessert werden.

Die Fig. 4 entspricht in ihrem Aufbau der Fig. 3 mit dem Unterschied, daß ebenfalls gestrichelt die ortsfeste Lage der Schußfadenschere 8 angedeutet ist. Die Schere 8 befindet sich in dieser Ansicht vor dem Riet in seiner An schlagposition 3˝ in Höhe der Anschlagkante des Gewebes 7. Außerdem ist in dieser Figur noch sowohl am oberen, als auch am unteren Teil der Ausrichtungshilfe 2 ein Fadenführungsbügel 9 vorgesehen, der bis zur Schußfadenschere 8 weiterführt. Derartige Fadenführungsbügel 9 können je nach den Erfordernissen, abhängig von der Art und den Eigenschaften des verarbeiteten Garnes, am oberen und bzw. oder am unteren Teil der Ausrichtungshilfe 2 vorgesehen werden.

In der Fig. 5 ist eine Ausbildungsform dargestellt, bei der der Block der Ausrichtungshilfe 2 etwas verkleinert ist. Im übrigen entspricht die Fig. 5 im Aufbau der Fig. 2. Im Unterschied zur Fig. 2 ist hier, wie oben schon angedeutet, die Ausrichtungshilfe 2 mit einem kürzeren Trichter ausgestattet. Ferner ist zwischen der Ausrichtungshilfe 2 und dem Riet 3 ein Hilfsriet 13 vorgesehen, das aus Rietzähnen 12 gebildet wird. Wie oben schon erläutert, bilden die Profilzähne 11 des Rietes 3 einen Führungskanal 4, der sich mit gleichbleibender Weite über die Breite des gesamten Rietes 3 erstreckt. Im Hilfsriet 13 dagegen bilden die Rietzähne 12 einen eigenen Führungskanal 14, der in Fortsetzung des Trichters der Ausrichtungshilfe 2 ebenfalls trichterförmig ausgebildet ist und zur trichterförmigen Führung des Schußfadens bis zum eigentlichen Führungskanal 4 dient. Die gesamte trichterförmige Führung ist also auf zwei aufeinanderfolgende Bauteile aufgeteilt.

Für die Herstellung des trichterförmigen Führungskanales 14 im Hilfsriet 13 zeigt die Fig. 6 eine einfache Möglichkeit. Es kommen hier Profilzähne 12 zur Verwendung, die nur mit einer einzigen vorspringenden Nase versehen sind. Die Zähne werden abwechselnd so angeordnet, daß die vorspringende Nase abwechselnd mit ihrer steilen Flanke nach oben bzw. nach unten weist. Auf diese Weise werden zwei Nasenreihen gebildet zwischen denen der Führungskanal 14 verläuft. Ferner wird zwischen Zähnen mit gleicher Anordnung ihrer Nase die gegenseitige Lage zweier aufeinanderfolgender Zähne leicht so verschoben, daß eine schräge Verbindungslinie der Nasenkanten entsteht, wobei die Verbindungslinien der oberen und der unteren Nasenkanten aufeinander zulaufen und somit den trichterförmigen Verlauf des Führungskanales 14 bilden. Die Kontur des hintersten Zähnepaares 12′ ist in Fig. 6 mit punktierten Linien eingezeichnet, sodaß die Verschiebung der Nasenkanten gegenüber dem vordersten Zähnepaar 12 deutlich wird. Auf diese Weise ist keine aufwendige besondere Fertigung des Hilfsrietes mit speziell zu fertigenden Zähnen erforderlich.

## Patentansprüche

1. Schußeintragvorrichtung für pneumatische Webmaschinen mit wenigstens zwei zu einem Bündel zusammengefassten, gemeinsam mit dem Riet verschwenkbaren Blasdüsen (1) und mit einer zwischen den Blasdüsen und einem Führungskanal, der entlang dem Riet gebildet ist, angeordneten Ausrichtungshilfe (2) für den Schußfaden mit einer etwa dem Gesamtdurchmesser des Bündels der Blasdüsen entsprechenden und ihnen gegenüberliegenden Trichteröffnung und mit einer zum Führungskanal (4) hin gerichteten, im wesentlichen seiner Querschnittsbreite entsprechend verengten Austrittsöffnung (2b), **dadurch gekennzeichnet,** daß die Ausrichtungshilfe (2) in Schußrichtung unmittelbar an die Blasdüsen (1) anschließend und den Abstand zum Führungskanal (4) überbrückend ortsfest angeordnet und als sich in Richtung auf die Austrittsöffnung (2b) trichterförmig verjüngender Schlitz (2c) ausgebildet ist, dessen Länge im wesentlichen dem während des Schußeintrags vom Führungskanal (4) bei der Schwenkbewegung des Rietes (3) überstrichenen Weg (3-3′) entspricht.

2. Schußeintragvorrichtung nach Anspruch 1, **dadurch gekennzeichnet,** daß der Schlitz (2c) zur Anschlagseite hin offen (2d) ist.

3. Schußeintragvorrichtung nach Anspruch 1 oder 2, **dadurch** **gekennzeichnet**, daß die Ausrichtungshilfe (2) der Schußfadenschere (8) in Richtung der Bewegung des Riets gegenüberliegend angeordnet und ein diese beiden Teile verbindender Fadenführungsbügel (9) vorgesehen ist.

4. Schußeintragvorrichtung nach einem der Ansprüche 1 bis 3, **dadurch** **gekennzeichnet**, daß der an die Austrittsöffnung (2b) der Ausrichtungshilfe (2) anschließende Beginn des Führungskanals (4) trichterförmig (14) ausgebildet ist.

5. Schußeintragvorrichtung nach Anspruch 4, **dadurch** **gekennzeichnet**, daß der Führungskanal (4) in an sich bekannter Weise durch profilierte Rietzähne (11) mit oberhalb und unterhalb der Schußfadenbahn vorspringenden Nasen gebildet ist.

6. Schußeintragvorrichtung nach Anspruch 5, **gekennzeichnet** **durch** Anordnung von untereinander gleichartigen profilierten Rietzähnen (12) mit einer vorspringenden Nase abwechselnd als obere und als untere Begrenzung des Führungskanals (14), wobei die Nasen aufeinanderfolgender Rietzähne (12-12′) jeweils etwas gegeneinander versetzt sind.

7. Schußeintragvorrichtung nach Anspruch 5 oder 6, **dadurch** **gekennzeichnet**, daß die Rietzähne (12) des trichterartig geformten Teiles des Führungskanals (14) zu einem getrennten unmittelbar an den Körper der Ausrichtungshilfe (2) anschließenden Hilfsriet (13) zusammengefasst sind.

## Claims

1. A woof feed device for pneumatic weaving machines with at least two blast nozzles (1) which are combined into a bundle and are orientable together with the reed, and with an alignment aid (2) arranged between the blast nozzles and a guide channel, which is formed along the reed, for the woof, with a funnel opening corresponding approximately to the overall diameter of the bundle of blast nozzles and lying opposite thereto, and with an outlet opening (2b) directed towards the guide channel (4) and narrowed substantially corresponding to its cross-sectional width, characterised in that the alignment aid (2) is fixedly arranged directly adjoining the blast nozzles (1) in the woof direction and bridging the distance to the guide channel (4), and is constructed as a slit (2c) narrowing in a funnel shape in the direction towards the outlet opening (2b), the length of which slit substantially corresponds to the path (3-3′) covered during the woof feed from the guide channel (4) on the slewing movement of the reed (3).

2. A woof feed device according to Claim 1, characterised in that the slit (2c) is open (2d) towards the stroke side.

3. A woof feed device according to Claim 1 or 2, characterised in that the alignment aid (2) is arranged lying opposite the woof cutter (8) in the direction of the movement of the reed, and a thread guiding bracket (9) is provided, connecting these two parts.

4. A woof feed device according to one of Claims 1 to 3, characterised in that the start of the guide channel (4) adjoining the outlet opening (2b) of the alignment aid (2) is constructed in a funnel shape (14).

5. A woof feed device according to Claim 4, characterised in that the guide channel (4) in a manner known per se is formed by profiled reed teeth (11) with noses projecting above and below the woof path.

6. A woof feed device according to Claim 5, characterised by the arrangement of profiled reed teeth (12) which are similar to each other, with a projecting nose alternately as upper and as lower delimitation of the guide channel (14), in which the noses of successive reed teeth (12-12′) in each case are slightly staggered with respect to each other.

7. A woof feed device according to Claim 5 or 6, characterised in that the reed teeth (12) of the part of the guide channel (14) shaped in the manner of a funnel are combined into a separate auxiliary reed (13) immediately adjoining the body of the alignment aid (2).

## Revendications

1. Dispositif d'insertion de trame pour métiers à tisser pneumatiques, comportant au moins deux buses soufflantes (1) réunis en un faisceau et aptes à pivoter avec le peigne, et un organe auxiliaire d'alignement (2) pour le peigne, qui est disposé entre les buses soufflantes et un canal de guidage formé le long du peigne, et qui est pourvu d'une ouverture en entonnoir correspondant à peu près au diamètre total du faisceau des buses soufflantes et placée en face de celles-ci, et d'une ouverture de sortie (2b) orientée vers le canal de guidage (4) et rétrécie sensiblement suivant la largeur en coupe transversale de celui-ci, caractérisé en ce que l'organe d'alignement (2) est disposé de façon stationnaire, dans le sens de la trame, dans le prolongement immédiat des buses soufflantes (1) pour faire la jonction avec le canal de guidage (4), et est conçu comme une fente (2c) qui est effilée en entonnoir dans le sens de l'ouverture de sortie (2b) et dont la longueur correspond sensiblement au trajet (3-3′) balayé par le canal de guidage (4) lors du pivotement du peigne (3), pendant l'insertion de la trame.

2. Dispositif d'insertion de trame selon la revendication 1, caractérisé en ce que la fente (2c) est ouverte (2d) en direction du côté de battage.

3. Dispositif d'insertion de trame selon la revendication 1 ou 2, caractérisé en ce que l'organe auxiliaire d'alignement (2) est disposé en face de ciseaux de trame (8) dans le sens du déplacement du peigne, et en ce qu'il est prévu un étrier guide-fil (9) reliant ces deux éléments.

4. Dispositif d'insertion de trame selon l'une quelconque des revendications 1 à 3, caractérisé en ce que le commencement du canal de guidage (4), dans le prolongement de l'ouverture de sortie (2b) de l'organe auxiliaire d'alignement (2), est conçu en forme d'entonnoir (14).

5. Dispositif d'insertion de trame selon la revendication 4, caractérisé en ce que le canal de guidage (4) est formé, d'une manière connue, par des dents de peigne (11) profilées pourvues de parties faisant saillie au-dessus et au-dessous de la trajectoire du fil de trame.

6. Dispositif d'insertion de trame selon la revendication 5, caractérisé en ce qu'il est prévu des dents de peigne (12) profilées du même type comportant une partie saillante formant alternativement une délimitation supérieure et inférieure du canal de guidage (14), lesdites parties saillantes de dents de peigne (12-12′) successives étant à chaque fois légèrement décalées les unes par rapport aux autres.

7. Dispositif d'insertion de trame selon la revendication 5 ou 6, caractérisé en ce que les dents de peigne (12) de la partie d'entonnoir du canal de guidage (14) sont réunies en un peigne auxiliaire (13) séparé, dans le prolongement immédiat du corps de l'organe auxiliaire d'alignement (2).
